# FASCICULE DE BREVET EUROPEEN

(11) **EP 3 550 238 B1**
(45) Date de publication et mention de la délivrance du brevet: **12.07.2023**
(21) Numéro de dépôt: 19305446.7
(22) Date de dépôt: 05.04.2019
(51) Int. Cl.: F25J 1/00, F25J 1/02

(54) **PROCEDE DE LIQUEFACTION DE METHANE GAZEUX PAR VAPORISATION D'AZOTE, INSTALLATION DE LIQUEFACTION DU METHANE GAZEUX METTANT EN OEUVRE LE PROCEDE**
VERFLÜSSIGUNGSVERFAHREN VON GASFÖRMIGEM METHAN DURCH STICKSTOFF-VERDAMPFUNG, VERFLÜSSIGUNGSANLAGE VON GASFÖRMIGEM METHAN, DIE DIESES VERFAHREN ANWENDET
METHOD FOR LIQUEFACTION OF GASEOUS METHANE BY VAPORISATION OF NITROGEN, INSTALLATION FOR THE LIQUEFACTION OF GASEOUS METHANE IMPLEMENTING THE METHOD

(30) Priorité: 05.04.2018 FR 1852962
(43) Date de publication de la demande: 09.10.2019
(73) Titulaire: Waga Energy, 38320 Eybens (FR)
(72) Inventeur: PRINCE, Guénaël, 38120 SAINT EGREVE (FR)
(74) Mandataire: Cabinet Laurent & Charras

(56) Documents cités:
- DE-A1- 2 354 726
- DE-A1-102010 044 869
- US-A- 3 792 590
- US-A- 5 390 499
- US-A1- 2016 003 527

## Description

La présente invention a pour objet un procédé de liquéfaction de méthane gazeux par vaporisation d'azote. Elle se rapporte également à une installation de liquéfaction du menthane gazeux mettant en oeuvre le procédé.

Plus précisément, la présente invention concerne un procédé et une installation de liquéfaction d'un débit de méthane gazeux, contenant au moins 80% molaire de méthane issu d'une source de méthane, pour produire un débit de méthane liquide, par un cycle ouvert utilisant un débit d'azote liquide issu d'une source froide d'azote liquide.

La source de méthane peut être par exemple un réseau de transport de gaz naturel, ou un site de production de bio-méthane équipé de méthaniseurs, comme certaines stations d'épuration ou certains centres d'enfouissement de déchets.

Le terme bio-méthane fait référence au méthane composant une fraction des gaz produits par un processus biologique de dégradation de la matière organique en milieu anaérobie.

L'émergence de nombreux sites de production de méthane, ainsi que leur éloignement des réseaux de transport de gaz naturel, rendent nécessaire le développement de procédés de liquéfaction pour de petits débits de méthane gazeux, dont les coûts d'investissement soient faibles, et qui soient faciles à exploiter.

La liquéfaction d'un débit de méthane en utilisant l'enthalpie de vaporisation d'un débit d'azote liquide, c'est-à-dire un procédé de liquéfaction de méthane gazeux par vaporisation d'azote est un procédé bien connu. Cependant, il implique la consommation continue d'azote liquide, lequel est stocké au sein d'une ou plusieurs citernes, ce qui limite la taille de ces installations à des débits de méthane de 10 tonnes par jour environ.

En effet, au-delà de cette valeur, il est nécessaire de recharger fréquemment les citernes ce qui élève les coûts opératoires de l'installation. Pour des débits de méthane à liquéfier supérieurs à 10 tonnes par jour, il existe des installations de l'art antérieur, dont les coûts d'investissement sont très élevés du fait de la présence de machines tournantes comme des pompes, compresseurs, ou turbines de détente qui participent à la circulation du fluide frigorigène.

Par conséquent, un premier problème que se propose de résoudre l'invention est celui de mettre au point un procédé et une installation de liquéfaction de méthane par vaporisation d'azote liquide, dont les coûts d'investissement soient faibles, et dont le fonctionnement soit très simple d'usage. En particulier, l'objectif est de mettre au point une installation qui soit dépourvue autant que possible de machines tournantes, avantageusement qui n'en contienne aucune.

Pour résoudre ces problèmes, le document US 6 598 423 B1 décrit un procédé de liquéfaction d'un débit de gaz par vaporisation d'azote liquide. Le débit de gaz circule à travers un unique échangeur à haute pression, dans lequel il est liquéfié au contact d'un débit d'azote liquide, qui se vaporise en récupérant les calories du débit de gaz. Ce procédé permet de produire du gaz liquéfié d'une part, et de remplir des bouteilles d'azote gazeux d'autre part.

Cependant, cette unité de liquéfaction d'un débit de méthane par vaporisation d'azote liquide présente plusieurs difficultés.

Ainsi, le débit de méthane arrivant de la source de méthane gazeux présente, en pratique, une pression supérieure à 1 bar absolu. Dans ces conditions, sa température de liquéfaction minimale est de 11 1,5K. Or l'azote liquide tel que vendu par les fournisseurs est disponible à une unique température de 77K, qui est inférieure à la température du point triple du méthane, qui est de 90,7K.

En condensant au sein d'un échangeur ledit débit de méthane à une température supérieure à 111,5K par un débit d'azote liquide ayant une température de 77K provenant directement de la source d'azote liquide, le méthane risque d'être refroidi en dessous de la température de son point triple. De ce fait, il y aurait production de méthane solide au sein de l'échangeur, obstruant les canalisations de l'échangeur et provoquant ainsi un arrêt de l'unité de liquéfaction par bouchage des conduites.

D'autre part, dans ces conditions, la différence de température entre les deux débits est d'au moins 34,5K, valeur d'autant plus élevée que la pression du débit de méthane est élevée. Cet écart thermique important induit des contraintes mécaniques fortes sur les pièces de l'échangeur, avec un risque de fragilisation de celui-ci et de casse.

Par conséquent, un second problème que se propose de résoudre l'invention est celui de mettre au point un procédé et une installation de liquéfaction de méthane par vaporisation d'azote liquide, qui n'entraine pas l'obstruction des canalisations et dont la différence de température entre les deux bornes d'entrée et de sortie des échangeurs soit réduite de manière à limiter les contraintes mécaniques.

Pour résoudre ce problème, le document EP 1 030 135 A1 décrit un procédé permettant de refroidir un débit de fluide chaud. Le débit de fluide chaud perd ses calories au sein d'un échangeur, lesquelles sont transférées à un débit de fluide intermédiaire. Le débit de fluide intermédiaire forme une boucle fermée, et est refroidi par passage dans un échangeur, dans lequel, en perdant les calories acquises au contact du débit de fluide chaud, le fluide intermédiaire évapore un débit d'azote liquide. La nature du débit de fluide intermédiaire est choisie pour que sa température de vaporisation soit inférieure à la température de refroidissement ou de liquéfaction du débit de fluide chaud à refroidir, et pour que sa température de condensation soit supérieure à la température d'évaporation de l'azote liquide. De ce fait, en utilisant un fluide intermédiaire approprié, ce procédé évite ainsi le gel du débit de fluide chaud, ce dernier n'étant jamais en contact direct avec le débit d'azote liquide.

Néanmoins, ce procédé ne permet pas de résoudre la problématique posée par l'écart de température élevé aux bornes des échangeurs de chaleur. En outre, l'installation requiert la présence d'une pompe permettant de faire circuler le débit de fluide chaud.

Dans le document EP 3 026 379 A1, on fait passer le débit de méthane gazeux dans un pré-refroidisseur jusqu'à atteindre son point de rosée, puis dans un échangeur dans lequel il sera liquéfié. L'échangeur et le pré-refroidisseur sont alimentés par un même circuit d'azote gazeux en boucle ouverte, permettant de refroidir puis de liquéfier le débit de méthane gazeux par deux échanges gaz / gaz. Ce procédé propose donc une solution pour éviter la solidification du débit à liquéfier, via le contrôle de la température de condensation dudit débit par ajout d'azote liquide. Il présente toutefois l'inconvénient de nécessiter l'emploi d'au moins une machine tournante, en l'espèce une pompe cryogénique ou un compresseur cryogénique. Ces équipements sont très onéreux, et ont des intervalles de maintenance réduits. Ainsi, ils ne répondent ni à l'impératif de simplicité d'opération, ni à celui d'avoir de faibles coûts d'investissement et d'exploitation de l'installation. D'autre part, l'énergie transmise à la machine tournante est intégralement transférée au débit d'azote gazeux, ce qui a pour effet de diminuer l'efficacité du procédé, car une consommation supplémentaire de froid est requise pour équilibrer cet apport d'énergie, en diminuant la température dudit débit. Enfin, l'utilisation d'azote gazeux comme fluide frigorigène pour la liquéfaction du fluide implique une surface d'échange particulièrement élevée au sein des éléments d'échange thermique que sont le pré-refroidisseur, le refroidisseur et l'échangeur, car les coefficients d'échange en phase gazeuse sont plus faibles que les coefficients d'échange pour des fluides en phase liquide ou diphasiques. Cela implique donc l'utilisation d'échangeurs de grandes dimensions, alourdissant le coût total de l'installation.

Un procédé de liquéfaction de méthane selon le préambule de la revendication 1 est connu du document DE-A-10 2010 044869.

Le but de la présente invention est de pallier aux inconvénients précités.

Pour ce faire, le déposant a mis au point un procédé de liquéfaction d'un débit gazeux ne nécessitant pas de machine tournante, et comportant deux échangeurs successifs, combinés à un ballon séparateur de phase, minimisant les écarts de température aux bornes de ces échangeurs, réduisant ainsi le risque de casse mécanique ; et d'autre part évitant le risque de solidification du débit gazeux à liquéfier, en assurant une température de l'azote circulant dans les échangeurs toujours supérieure à la température du point triple du débit gazeux à liquéfier.

Plus précisément, l'invention a pour objet un procédé de liquéfaction d'un débit gazeux, notamment un débit de méthane gazeux, dans lequel :
- on fournit une source de méthane gazeux, produisant un débit de méthane gazeux à une température T1 et à une pression P1,
- on fournit une source d'azote liquide, produisant un débit d'azote liquide, de pression P2 et dont la température T2 est inférieure à la température du point triple du méthane,
- au sein d'un premier échangeur, on refroidit, à contre-courant, le débit de méthane gazeux de température T1 jusqu'à une température T3 correspondant à celle de son point de rosée par échange de chaleur avec un débit d'azote gazeux de température T4 provenant d'un ballon séparateur de phase,
- on transfère le débit de méthane gazeux de température T3 dans un second échangeur à contre-courant,
- on transfère le débit d'azote liquide de température T2 depuis la source d'azote liquide jusqu'au ballon séparateur de phase,
- on applique dans le ballon séparateur de phases une température T4 supérieure à la température du point triple du méthane et une pression P4 de telle sorte que soient présentes au sein dudit ballon une phase liquide de température T4 produisant un débit d'azote liquide, et une phase vapeur de température T4 produisant un débit d'azote gazeux,
- dans le second échangeur, on liquéfie le débit de méthane gazeux de température T3 en produisant un débit de méthane liquide de température T5, par vaporisation du débit d'azote liquide de température T4 en produisant un débit d'azote vaporisé de température T4,
- on transfère le débit d'azote vaporisé de température T4 dans le ballon séparateur.

Selon l'invention, on transfère puis on stocke le débit de méthane liquide de température T5 dans un réservoir de stockage, contenant une phase de méthane liquide et une phase de méthane gazeux ; ladite phase de méthane gazeux s'échappant dudit réservoir de stockage en formant un débit de fuite de méthane.

Dans un mode de réalisation préféré :
- la pression P1 est d'au moins 1 bar absolu, avantageusement égale à 1,5 bar absolu,
- la température T1 est comprise entre 270K et 320K, avantageusement égale à 300K,
- la pression P2 est d'au moins 6 bar absolu, avantageusement égale à 10 bar absolu,
- la température T2 est comprise entre 75K et 85K, avantageusement égale à 77K,
- la température T3 est comprise entre 110K et 130K, avantageusement égale à 116.6K,
- la pression P4 est comprise entre 4 et 6 bars absolus, avantageusement égale à 5 bar absolu,
- la température T4 est comprise entre une valeur strictement supérieure à 90,7 K et 100K, avantageusement égale à 94K,
- la température T5 est comprise entre 110K et 120K, avantageusement égale à 115K.

Le Demandeur a mis en évidence que l'utilisation d'un ballon séparateur de phases permettait avantageusement d'augmenter la température du débit d'azote liquide, de T2 à T4, permettant d'éviter le gel du débit de méthane liquide et le bouchage du second échangeur et d'éviter des écarts thermiques importants aux bornes des premier et deuxième échangeurs.

En effet, le procédé n'implique jamais d'échange direct entre le débit d'azote liquide à la température T2 et le débit de méthane gazeux. De ce fait, les premier et second échangeurs sont sujets à des gradients thermiques moins importants, ce qui a pour effet de limiter les contraintes mécaniques auxquelles ils sont exposés, et d'augmenter la durée de vie de ces éléments.

Par ailleurs, le ballon séparateur de phases permet également de créer une circulation de l'azote à travers les différents organes, du type thermosiphon, évitant ainsi l'utilisation de machine tournante.

Comme dit précédemment, la pression P4 et la température T4 présentes dans le ballon séparateur de phases permettent la coexistence d'azote au sein de ce ballon sous la forme de deux phases, la phase liquide et la phase vapeur, ledit ballon permettant de séparer par gravité ces deux phases. La phase liquide présente dans le ballon séparateur de phases est à l'origine du débit d'azote liquide de température T4. Ce débit sort du ballon séparateur par gravité.

Par contact avec le débit de méthane gazeux de température T3, le débit d'azote liquide de température T4 reçoit des calories du débit de méthane gazeux, produisant une vaporisation partielle de ce débit d'azote liquide pour former le débit d'azote vaporisé. En changeant partiellement d'état, le débit d'azote vaporisé conserve la température du débit d'azote de température T4.

Le second échangeur et le ballon séparateur de phases étant en équilibre de niveau, le débit d'azote vaporisé va naturellement rejoindre le ballon séparateur de phases, et ainsi créer une circulation de type thermosiphon permettant le brassage du volume d'azote présent dans le ballon séparateur de phases. Cela assure un mélange satisfaisant du débit d'azote liquide de température T2 introduit dans le ballon, avec l'azote sous forme liquide et vapeur déjà présent dans ledit ballon, à la température T4.

L'azote de température T2 nouvellement introduit dans le ballon se met instantanément à la température T4 du fait du mélange, et de l'apport constant de chaleur par le débit d'azote vaporisé provenant du second échangeur. Il n'y a donc plus de risque d'envoyer de l'azote liquide trop froid dans le second échangeur, écartant ainsi le risque de gel du débit gazeux à liquéfier.

Enfin, la phase vapeur contenue dans le ballon séparateur de phase, alimentée par la fraction d'azote gazeux présente dans le débit d'azote vaporisé, est vidangée en continu sous la forme d'un débit d'azote gazeux de température T4, afin de maintenir une pression P4 constante dans ledit ballon. Ce débit d'azote gazeux est ensuite dirigé dans le premier échangeur, où il capte des calories du débit de méthane gazeux de température T1, afin que ce dernier atteigne son point de rosée de température T3.

Dans un mode de réalisation particulier, on contrôle la température T4 en régulant la pression P4 régnant au sein du ballon séparateur de phases. En pratique, on utilise ensemble un régulateur de type PIC et une vanne limitant le débit d'azote gazeux.

Selon une autre caractéristique pour maintenir l'équilibre de niveau entre le second échangeur et le ballon séparateur de phase, on maintient le volume de la phase d'azote liquide de température T4 contenue dans le ballon séparateur de phases en régulant le débit d'azote liquide de température T2 et de pression P2 entrant dans ledit ballon.

Selon l'invention, on transfère puis on stocke le débit de méthane liquide de température T5 dans un réservoir de stockage, contenant une phase de méthane liquide et une phase de méthane gazeux ; ladite phase de méthane gazeux s'échappant dudit réservoir de stockage en formant un débit de fuite de méthane.

Toujours selon l'invention, le débit de fuite de méthane de température T5 est dirigé dans le premier échangeur, à contre-courant du débit de méthane gazeux de température T1, et à co-courant du débit d'azote gazeux de température T4, contribuant ainsi à refroidir ledit débit de méthane gazeux.

Dans l'hypothèse où le méthane à liquéfier n'est pas suffisamment pur, on réduit la teneur en impuretés du débit de méthane gazeux entre la source de méthane gazeux et le premier échangeur.

Pour ce faire, on purifie le méthane gazeux par passage dudit méthane dans au moins un adsorbeur, l'adsorbeur étant de préférence régénéré au moyen du débit d'azote gazeux provenant du premier échangeur.

L'invention a également pour objet une installation selon la revendication 6 mettant en oeuvre le procédé ci-avant décrit.

L'invention et les avantages qui en découlent ressortiront bien de l'exemple suivant, à appui de la figure annexée.

La figure 1 est une représentation schématique d'une installation selon l'invention.

On dispose d'un débit de méthane gazeux (1), provenant d'une source de méthane gazeux, à une pression P1 égale à 1,5 bar absolu, et à une température T1 égale à 300K.

On dispose également d'une source d'azote liquide stockée dans un réservoir (22) fournissant un débit d'azote liquide (10, 12) de pression P2 égale à 10 bars absolu, et de température T2 égale à 77K.

Le débit de méthane gazeux (1) de température T1 est introduit dans un premier échangeur (2), où il est refroidi à contre-courant d'un débit d'azote gazeux (16) de température T4, jusqu'à atteindre une température T3, correspondant à la température de son point de rosée.

Dans cet exemple, la température T3 est égale à 116.6K, et la température T4 est égale à 94K, correspondant à une pression P4 de 5 bar absolu.

Le débit de méthane gazeux (3) sort de ce premier échangeur (2) à sa température de rosée T3, et est dirigé dans un second échangeur (4). Dans ce second échangeur (4), on liquéfie majoritairement le débit de méthane gazeux (3) de température T3 en produisant un débit de méthane liquide (5) de température T5, par vaporisation d'un débit d'azote liquide (14) de température T4 provenant d'un ballon séparateur (13) en produisant un débit d'azote vaporisé (15) de température T4.

Ce débit de méthane liquide (5) est ensuite dirigé et introduit dans le réservoir de stockage (6). Les évaporations de ce réservoir de stockage (6), autrement appelées « Boil Off Gas », ainsi que la fraction gazeuse résiduelle présente dans le débit de méthane liquide (5), s'échappent du réservoir de stockage (6) en formant un débit de fuite de méthane (8).

Ce débit de fuite de méthane (8) est dirigé et introduit à contre-courant dans l'échangeur (2), afin de récupérer l'enthalpie froide de ce fluide pour refroidir le débit de méthane gazeux (3), concomitamment avec le débit d'azote gazeux (16).

La température T5 est avantageusement de 115K.

Le débit d'azote liquide (10, 12) de température T2 et de pression P2 issu de la source d'azote liquide est introduit dans le ballon séparateur de phase (13) au sein duquel règne la température T4 et la pression P4. La température T4 dépend directement de la pression P4. Ces conditions de pression et de température induisent la présence de deux phases au sein dudit ballon séparateur (13) : une phase liquide produisant le débit d'azote liquide (14) de température T4, et une phase vapeur produisant le débit d'azote gazeux (16) de température T4.

Le volume de la phase liquide du ballon séparateur (13) est maintenu constant en agissant sur une vanne (11) limitant le débit d'azote liquide (10) pour former le débit d'azote liquide (12), selon la consigne envoyée par un régulateur de niveau LIC (20) installé sur ledit ballon séparateur (13).

Le débit d'azote liquide (12) de température T2 se mélange dans le ballon séparateur (13) avec le débit d'azote vaporisé (15), et par bilan enthalpique, la température de mélange obtenue est de 94K.

Le débit d'azote liquide (14) de température T4 sort gravitairement du ballon séparateur (13) et est introduit dans le second échangeur (4), dans lequel il absorbe de la chaleur du débit de méthane gazeux de température T3.

Ce faisant, il se vaporise partiellement et perd de la densité en formant le débit d'azote vaporisé (15), composé d'azote liquide et d'azote partiellement vaporisé, à la même température T4, ce qui lui permet de s'échapper de l'échangeur. Le débit d'azote vaporisé (15) est ensuite introduit dans le ballon séparateur (13). La fraction d'azote gazeux contenue dans le débit d'azote vaporisé (15) alimente la phase vapeur contenue dans le ballon séparateur (13) tout en gardant sa température T4.

Afin de maintenir une pression P4 constante dans le ballon séparateur (13), le débit d'azote gazeux (16) de température T4 est évacué du ballon séparateur (13), pour être introduit dans l'échangeur (2), où il échangera de la chaleur sensible avec le débit de méthane gazeux (1).

Le débit de méthane gazeux (17) sortant de l'échangeur (2) est utilisé pour réguler la pression au sein du ballon séparateur (13) au moyen d'un régulateur de pression PIC (21) agissant sur une vanne (18) placée sur la conduite dans laquelle circule ledit débit de méthane gazeux (17).

L'invention et les avantages qui en découlent ressortent bien de la description qui précède. On note en particulier l'absence de machines tournantes qui fait de l'installation une installation à coût réduit. En outre, la présence de deux échangeurs successifs, combinés à un ballon séparateur de phase, permet de minimiser les écarts de température aux bornes de ces échangeurs, réduisant ainsi le risque de casse mécanique. D'autre part, il n'y a plus de risque de solidification du débit gazeux à liquéfier, du fait qu'on assure une température de l'azote circulant dans les échangeurs toujours supérieure à la température du point triple du débit gazeux à liquéfier.

## Revendications

1. Procédé de liquéfaction de méthane gazeux dans lequel :
- on fournit une source de méthane gazeux, produisant un débit de méthane gazeux à une température 5 T1 et à une pression P1,
- on fournit une source d'azote liquide, produisant un débit d'azote liquide, de pression P2 et dont la température T2 est inférieure à la température du point triple du méthane,
- au sein d'un premier échangeur, on refroidit, à contre-courant, le débit de méthane 10 gazeux de température T1 jusqu'à une température T3 correspondant à celle de son point de rosée par échange de chaleur avec un débit d'azote gazeux de température T4 provenant d'un ballon séparateur de phase,
- on transfère le débit de méthane gazeux de température T3 dans un second échangeur à contre-courant,
- on transfère le débit d'azote liquide de température T2 depuis la source d'azote liquide jusqu'au ballon séparateur de phase,
- on applique dans le ballon séparateur de phases une température T4 supérieure à la température du point triple du méthane et une pression P4 de telle sorte que soient présentes au sein dudit ballon une phase liquide de température T4 produisant un débit d'azote liquide, et une phase vapeur de température T4 produisant un débit d'azote gazeux,
- dans le second échangeur, on liquéfie le débit de méthane gazeux de température T3 en produisant un débit de méthane liquide de température T5, par vaporisation du débit d'azote liquide de température T4 en produisant un débit d'azote vaporisé de température T4,
- on transfère le débit d'azote vaporisé de température T4 dans le ballon séparateur,
- on transfère puis on stocke le débit de méthane liquide de température T5 dans un réservoir de stockage, contenant une phase de méthane liquide et une phase de méthane gazeux ; ladite phase de méthane gazeux s'échappant dudit réservoir de stockage en formant un débit de fuite de méthane, **caractérisé en ce qu'**
- on dirige le débit de fuite de méthane de température T5 dans le premier échangeur, à contre-courant du débit de méthane gazeux de température T1, et à co-courant du débit d'azote gazeux de température T4, contribuant ainsi à refroidir ledit débit de méthane gazeux.

2. Procédé selon la revendication 1, **caractérisé en ce qu'**on maintient la température T4 au sein du ballon séparateur de phases par une régulation de la pression P4 au sein dudit ballon.

3. Procédé selon l'une des revendications 1 ou 2, **caractérisé en ce qu'**on maintient le volume de la phase d'azote liquide de température T4 au sein du ballon séparateur de phases par une régulation du débit d'azote liquide de température T2 et de pression P2 entrant dans ledit ballon.

4. Procédé selon l'une des revendications 1 à 3, **caractérisé en ce qu'**on réduit la teneur en impuretés du débit de méthane gazeux entre la source de méthane gazeux et le premier échangeur.

5. Procédé selon l'une des revendications 1 à 4, **caractérisé en ce que** :
- la pression P1 est d'au moins 1 bar absolu, avantageusement égale à 1,5 bar absolu,
- la température T1 est comprise entre 270K et 320K, avantageusement égale à 300K,
- la pression P2 est d'au moins 6 bar absolu, avantageusement égale à 10 bar absolu,
- la température T2 est comprise entre 75K et 85K, avantageusement égale à 77K,
- la température T3 est comprise entre 110K et 130K, avantageusement égale à 116.6K,
- la pression P4 est comprise entre 4 et 6 bars absolu, avantageusement égale à 5 bar absolu,
- la température T4 est comprise entre une valeur strictement supérieure à 90.7 K et 100K, avantageusement égale à 94K,
- la température T5 est comprise entre 110K et 120K, avantageusement égale à 115K.

6. Installation mettant en oeuvre le procédé selon les revendications 1 à 5 pour la production de méthane liquide et comprenant:
- une source de méthane gazeux de température T1 et de pression P1 ;
- une source d'azote liquide (22) de température T2 et de pression P2 ;
- un ballon séparateur de phases (13) relié à la source d'azote liquide (22) de température T2 et de pression P2;
- un réservoir de stockage (6) relié à la sortie de méthane liquide d'un second échangeur (4) et contenant une phase de méthane liquide et une phase de méthane gazeux; ladite phase de méthane gazeux s'échappant dudit réservoir de stockage en formant un débit de fuite de méthane;
- un premier échangeur (2) dans lequel circulent le débit de méthane gazeux (1) de température T1 et de pression P1 à contre-courant avec un débit d'azote gazeux (16) de température T4 provenant du ballon séparateur (13) et à contre-courant avec le débit de fuite de méthane de température T5;
- le second échangeur à contre-courant (4) dans lequel entrent le débit de méthane gazeux (3) de température T3 et le débit d'azote liquide (14) de température T4 provenant du ballon séparateur (13), et dont sortent le débit de méthane liquide (5) de température T5 et le débit d'azote vaporisé (15) de température T4;
- une vanne (18) positionnée en aval du premier échangeur (2) dans le sens de circulation du débit d'azote gazeux (16, 17) de manière à réguler la pression P4 au sein du ballon séparateur de phase (13) ;
- une vanne (11) positionnée en aval de la source d'azote liquide (22) dans le sens de circulation du débit d'azote liquide (10, 12) de température T2 de manière à réguler le volume de la phase liquide au sein du ballon séparateur de phase (13).

## Patentansprüche

1. Verfahren zur Verflüssigung von gasförmigem Methan, bei dem:
- eine Quelle für gasförmiges Methan bereitgestellt wird, wobei ein Strom von gasförmigem Methan mit einer Temperatur 5 T1 und einem Druck P1 erzeugt wird,
- eine Quelle für flüssigen Stickstoff bereitgestellt wird, wobei ein Strom von flüssigem Stickstoff mit einem Druck P2 erzeugt wird und wobei die Temperatur T2 davon niedriger als die Temperatur des Tripelpunkts von Methan ist,
- innerhalb eines ersten Austauschers der Strom von gasförmigem Methan 10 mit einer Temperatur T1 im Gegenstrom auf eine Temperatur T3 gekühlt wird, die jener von dessen Taupunkt entspricht, und zwar durch Wärmeaustausch mit einem aus einer Phasentrenntrommel stammenden Strom von gasförmigem Stickstoff mit einer Temperatur T4,
- der Strom von gasförmigem Methan mit einer Temperatur T3 in einen zweiten Gegenstromaustauscher überführt wird,
- der Strom von flüssigem Stickstoff mit einer Temperatur T2 von der Quelle für flüssigen Stickstoff zur Phasentrenntrommel überführt wird,
- eine Temperatur T4, die höher als die Temperatur des Tripelpunkts von Methan ist, und ein Druck P4 in der Phasentrenntrommel solcherart angelegt werden, dass im Inneren dieser Trommel eine Flüssigphase mit einer Temperatur T4, die einen Strom von flüssigem Stickstoff erzeugt, und eine Dampfphase mit einer Temperatur T4, die einen Strom von gasförmigem Stickstoff erzeugt, vorhanden sind,
- im zweiten Austauscher der Strom von gasförmigem Methan mit einer Temperatur T3 verflüssigt wird, wobei ein Strom von flüssigem Methan mit einer Temperatur T5 erzeugt wird, indem der Strom von flüssigem Stickstoff mit einer Temperatur T4 verdampft wird, wobei ein Strom von verdampftem Stickstoff mit einer Temperatur T4 erzeugt wird,
- der Strom von verdampftem Stickstoff mit einer Temperatur T4 in die Trenntrommel überführt wird,
- der Strom von flüssigem Methan mit einer Temperatur T5 in einen Speicherbehälter, der eine flüssige Methanphase und eine gasförmige Methanphase enthält, überführt und dann darin gespeichert wird; wobei diese gasförmige Methanphase aus dem Speicherbehälter unter Bildung eines Methan-Leckagestroms entweicht,
**dadurch gekennzeichnet, dass** der Methan-Leckagestrom mit einer Temperatur T5 im Gegenstrom zum Strom von gasförmigem Methan mit einer Temperatur T1 und im Gleichstrom zum Strom von gasförmigem Stickstoff mit einer Temperatur T4 in den ersten Austauscher geleitet wird und so zur Kühlung des genannten Stroms von gasförmigem Methan beiträgt.

2. Verfahren gemäß Anspruch 1, **dadurch gekennzeichnet, dass** die Temperatur T4 im Inneren der Phasentrenntrommel durch Regulierung des Drucks P4 im Inneren dieser Trommel aufrechterhalten wird.

3. Verfahren gemäß einem der Ansprüche 1 oder 2, **dadurch gekennzeichnet, dass** das Volumen der flüssigen Stickstoffphase mit einer Temperatur T4 im Inneren der Phasentrenntrommel durch Regulierung des in die Trommel eintretenden Stroms von flüssigem Stickstoff mit einer Temperatur T2 und einem Druck P2 aufrechterhalten wird.

4. Verfahren gemäß einem der Ansprüche 1 bis 3, **dadurch gekennzeichnet, dass** der Verunreinigungsgehalt des Stroms von gasförmigem Methan zwischen der Quelle für gasförmiges Methan und dem ersten Austauscher verringert wird.

5. Verfahren gemäß einem der Ansprüche 1 bis 4, **dadurch gekennzeichnet, dass**:
- der Druck P1 mindestens 1 bar absolut beträgt, vorteilhafterweise gleich 1,5 bar absolut,
- die Temperatur T1 zwischen 270 K und 320 K beträgt, vorteilhafterweise gleich 300 K,
- der Druck P2 mindestens 6 bar absolut beträgt, vorteilhafterweise gleich 10 bar absolut,
- die Temperatur T2 zwischen 75 K und 85 K beträgt, vorteilhafterweise gleich 77 K,
- die Temperatur T3 zwischen 110 K und 130 K beträgt, vorteilhafterweise gleich 116,6 K,
- der Druck P4 zwischen 4 und 6 bar absolut beträgt, vorteilhafterweise gleich 5 bar absolut,
- die Temperatur T4 zwischen einem Wert, der strikt mehr als 90,7 K beträgt, und 100 K liegt, vorteilhafterweise gleich 94 K,
- die Temperatur T5 zwischen 110 K und 120 K beträgt, vorteilhafterweise gleich 115 K.

6. Anlage zur Umsetzung des Verfahrens gemäß den Ansprüchen 1 bis 5 zur Herstellung von flüssigem Methan, umfassend:
- eine Quelle für gasförmiges Methan mit einer Temperatur T1 und einem Druck P1;
- eine Quelle für flüssigen Stickstoff (22) mit einer Temperatur T2 und einem Druck P2;
- eine Phasentrenntrommel (13), die mit der Quelle für flüssigen Stickstoff (22) mit einer Temperatur T2 und einem Druck P2 verbunden ist;
- einen Speicherbehälter (6), der mit dem Flüssigmethan-Auslass eines zweiten Austauschers (4) verbunden ist und eine flüssige Methanphase und eine gasförmige Methanphase enthält; wobei diese gasförmige Methanphase aus dem Speicherbehälter unter Bildung eines Methan-Leckagestroms entweicht;
- einen ersten Austauscher (2), in dem der Strom von gasförmigem Methan (1) mit einer Temperatur T1 und einem Druck P1 im Gegenstrom zu einem aus der Trenntrommel (13) stammenden Strom von gasförmigem Stickstoff (16) mit einer Temperatur T4 und im Gegenstrom zu dem Methan-Leckagestrom mit einer Temperatur T5 zirkuliert;
- den zweiten Gegenstromaustauscher (4), in den der Strom von gasförmigem Methan (3) mit einer Temperatur T3 und der aus der Trenntrommel (13) stammende Strom von flüssigem Stickstoff (14) mit einer Temperatur T4 eintreten und aus dem der Strom von flüssigem Methan (5) mit einer Temperatur T5 und der Strom von verdampftem Stickstoff (15) mit einer Temperatur T4 austreten;
- ein Ventil (18), das stromabwärts des ersten Austauschers (2) in Strömungsrichtung des Stroms von gasförmigem Stickstoff (16, 17) positioniert ist, um den Druck P4 im Inneren der Phasentrenntrommel (13) zu regulieren;
- ein Ventil (11), das stromabwärts der Quelle für flüssigen Stickstoff (22) in Strömungsrichtung des Stroms von flüssigem Stickstoff (10, 12) mit einer Temperatur T2 positioniert ist, um das Volumen der Flüssigphase im Inneren der Phasentrenntrommel (13) zu regulieren.

## Claims

1. A method for liquefying gaseous methane, in which:
- a source of gaseous methane is provided, producing a flow of gaseous methane 5 at a temperature T1 and at a pressure P1,
- a source of liquid nitrogen is provided, producing a flow of liquid nitrogen at a pressure P2 and at a temperature T2 which is lower than the temperature of the triple point of methane,
- in a first exchanger, the flow of gaseous methane 10 at temperature T1 is cooled, as a counter-current, to a temperature T3 corresponding to that of its dew point by the exchange of heat with a flow of gaseous nitrogen at temperature T4 originating from a phase separator drum,
- the flow of gaseous methane at temperature T3 is transferred into a second counter-current exchanger,
- the flow of liquid nitrogen at temperature T2 is transferred from the source of liquid nitrogen to the phase separator drum,
- a temperature T4 which is higher than the temperature of the triple point of methane and a pressure P4 are applied in the phase separator drum in such a manner that a liquid phase at temperature T4 producing a flow of liquid nitrogen and a vapour phase at temperature T4 producing a flow of gaseous nitrogen are present inside said drum,
- in the second exchanger, the flow of gaseous methane at temperature T3 is liquefied, thereby producing a flow of liquid methane at temperature T5 by vaporization of the flow of liquid nitrogen at temperature T4, thereby producing a flow of vaporized nitrogen at temperature T4,
- the flow of vaporized nitrogen at temperature T4 is transferred into the separator drum,
- the flow of liquid methane at temperature T5 is transferred to and then stored in a storage tank containing a liquid methane phase and a gaseous methane phase; said gaseous methane phase escaping from said storage tank, thereby forming a methane leakage flow, **characterized in that**
- the methane leakage flow at temperature T5 is directed into the first exchanger as a counter-current to the flow of gaseous methane at temperature T1, and as a co-current with the flow of gaseous nitrogen at temperature T4, thereby contributing to cooling said flow of gaseous methane.

2. The method as claimed in claim 1, **characterized in that** the temperature T4 is maintained inside the phase separator drum by regulating the pressure P4 inside said drum.

3. The method as claimed in claim 1 or claim 2, **characterized in that** the volume of the liquid nitrogen phase at temperature T4 is maintained inside the phase separator drum by regulating the flow of liquid nitrogen at temperature T2 and pressure P2 entering said drum.

4. The method as claimed in one of claims 1 to 3, **characterized in that** the impurities content of the flow of gaseous methane between the source of gaseous methane and the first exchanger is reduced.

5. The method as claimed in one of claims 1 to 4, **characterized in that**:
- the pressure P1 is at least 1 bar absolute, advantageously equal to 1.5 bar absolute,
- the temperature T1 is in the range 270K to 320K, advantageously equal to 300K,
- the pressure P2 is at least 6 bar absolute, advantageously equal to 10 bar absolute,
- the temperature T2 is in the range 75K to 85K, advantageously equal to 77K,
- the temperature T3 is in the range 110K to 130K, advantageously equal to 116.6K,
- the pressure P4 is in the range 4 to 6 bar absolute, advantageously equal to 5 bar absolute,
- the temperature T4 is in the range from a value strictly greater than 90.7K to 100K, advantageously equal to 94K,
- the temperature T5 is in the range 110K to 120K, advantageously equal to 115K.

6. A facility implementing the method as claimed in claims 1 to 5 for the production of liquid methane and comprising:
- a source of gaseous methane at temperature T1 and pressure P1;
- a source of liquid nitrogen (22) at a temperature T2 and pressure P2;
- a phase separator drum (13) connected to the source of liquid nitrogen (22) at temperature T2 and pressure P2;
- a storage tank (6) connected to the liquid methane outlet of a second exchanger (4) and containing a liquid methane phase and a gaseous methane phase; said gaseous methane phase escaping from said storage tank, thereby forming a methane leakage flow;
- a first exchanger (2) in which the flow of gaseous methane (1) at temperature T1 and at pressure P1 circulate as a counter-current to a flow of gaseous nitrogen (16) at temperature T4 originating from the separator drum (13) and as a counter-current to the methane leakage flow at temperature T5;
- the second counter-current exchanger (4) into which the flow of gaseous methane (3) enters at temperature T3 and into which the flow of liquid nitrogen (14) at temperature T4 originating from the separator drum (13) enters, and from which the flow of liquid methane (5) leaves at temperature T5 and the flow of vaporized nitrogen (15) leaves at temperature T4;
- a valve (18) positioned downstream of the first exchanger (2) in the direction of circulation of the flow of gaseous nitrogen (16, 17) in a manner such as to regulate the pressure P4 inside the phase separator drum (13);
- a valve (11) positioned downstream of the source of liquid nitrogen (22) in the direction of circulation of the flow of liquid nitrogen (10, 12) at temperature T2, in a manner such as to regulate the volume of the liquid phase inside the phase separator drum (13).
